# EUROPÄISCHE PATENTSCHRIFT

(11) **EP 1 690 636 B1**
(45) Veröffentlichungstag und Bekanntmachung des Hinweises auf die Patenterteilung: **22.10.2008**
(21) Anmeldenummer: 05100928.0
(22) Anmeldetag: 10.02.2005
(51) Int. Cl.: B25B 17/02, B25B 13/48, B25B 27/00

(54) **Werkzeug zur Montage oder Demontage einer Riemenscheibe auf einer Welle mittels eines Befestigungselements**
Tool for assembling or disassembling a pulley on a shaft with a fastener
Outil pour monter ou démonter une poulie sur un arbre avec un moyen de fixation

(43) Veröffentlichungstag der Anmeldung: 16.08.2006
(73) Patentinhaber: Ford Global Technologies, LLC, Dearborn, MI 48126 (US)
(72) Erfinder: Betram, Ulrich, 50129 Bergheim (DE)
(74) Vertreter: Drömer, Hans-Carsten

(56) Entgegenhaltungen:
- EP-A- 0 860 244
- DE-A1- 3 111 441
- DE-A1- 3 501 235
- DE-C1- 3 504 315
- DE-C1- 3 719 651
- US-A- 5 499 554
- US-B1- 6 334 375

## Beschreibung

Die Erfindung betrifft ein Werkzeug für ein mit einer drehbar gelagerten Welle mittels einer Schraube oder Mutter zu verbindendes oder von dieser zu lösendes Bauteil.

Derartige Werkzeuge sind bekannt und können beispielsweise in der Kraftfahrzeugtechnik eingesetzt werden. Ein möglicher Verwendungsfall für das Werkzeug ist gegeben, wenn Bauteile, beispielsweise Riemenscheiben mit einer drehbar gelagerten Welle z. B. einer Kurbelwelle verbunden werden sollen. Bei der Montage oder Demontage der Riemenscheibe werden Momente auf eine Schraube oder Mutter bzw. auf die zu verbindenden Bauteile ausgeübt. Bei dem Befestigen oder Lösen der Bauteile an bzw. von der Welle würde sich die Riemenscheibe entsprechend der einwirkenden Kraft ver- bzw. mitdrehen. Es ist daher erforderlich, die Riemenscheibe festzuhalten und am ver- bzw. mitdrehen zu hindern.

Um zu erreichen, dass die Schraube oder Mutter festgezogen werden kann, ohne dass sich die Riemenscheibe ver- bzw. mitdreht, ist es bekannt, einen Gegenhalter zu verwenden, der beispielsweise die Riemenscheibe mit einer zur einwirkenden Kraft gegen wirkenden Kraft beaufschlagt und somit stationär hält. Gleichzeitig wird die Schraube oder Mutter mit einem weiteren, separaten Befestigungs- und/oder Lösungswerkzeug, beispielsweise einem Nuss-, Maul- oder einem Ringschlüssel, los- bzw. festgedreht.

Die DE 3501235 offenbart einen Drehmomentverstärker für Ratschen mit mindestens einem Exzenter und mindestens einer Ratsche, welche innerhalb eines Rahmens so zueinander gelagert sind, dass bei der Drehbewegung des Exzenters dieser gegen den Ratschenhebel der Ratsche drückt und somit durch die größere Strecke bzw. den längeren Weg gegenüber der Ratschenachse eine Verstärkung des Drehmomentes auf den Drehpunkt bzw. die Achse der Ratsche bewirkt.

Die DE 3504315 betrifft eine Vorrichtung zum Lösen von Radmuttern und Radschrauben bei Kraftfahrzeugen unter Verwendung eines in eine Stecknuß einsetzbaren Steckschlüssels zum Aufsetzen auf die zu lösende Radmutter oder Radschraube. Der Stecknuß ist ein erster Hebelarm zugeordnet, an dem ein Antrieb angreift. Der Antrieb weist einen weiteren, um einen radfesten Drehpunkt schwenkbaren Hebelarm auf. Der an dem ersten Hebelarm angreifende Teil des weiteren Hebelarms ist als Druckarm ausgebildet, der mit einer bogenförmig verlaufenden Druckfläche auf dem ersten Hebelarm aufliegt und während der Schwenkbewegung am ersten Hebelarm entlang gleitet. Die Stecknuß und eine im Abstand zu dieser angeordnete als radfester Drehpunkt für den Druckarm weitere Stecknuß sind an zwei zueinander parallelen Laschen drehbar gelagert. Zwischen den Laschen greifen der erste Hebelarm und der Druckarm ein. Die Laschen weisen zur verschiebbaren Lagerung der weiteren Stecknuß jeweils einen Längsschnitt auf.

Die US 6,334,375 B1 offenbart ein Werkzeug, das eine Rotation einer KurbelwellenRiemenscheibe zur Erleichterung des Befestigens und Lösens der Riemenscheibenschraube verhindert. Das Werkzeug weist zumindest einen flachen, verrundeten Körper mit einer konkaven Innenkante auf. Die Innenkante hat eine Mehrzahl von Aussparungen, die zueinander beabstandet und symmetrisch angeordnet sind, um eine Vielzahl von Riemenscheibenbolzen aufzunehmen. Der Körper weist ein polygonales Loch zur Aufnahme eines Stutzens eines Gegenhalters auf, wobei das Werkzeug um die Schraube herumgelegt wird und stationär mittels des Gegenhalters gehalten wird, wenn die Schraube gelöst oder befestigt wird. Zumindest ein Abschnitt des verrundeten Körpers ist magnetisch, um das Werkzeug an der Riemenscheibe zu halten.

In der EP 0 860 244 A2 ist ein Riemenscheiben-Gegenhalter zur Montage oder Demontage von Riemenscheiben mit einem um den Umfang der Riemenscheibe herumlegbaren, nur an einem ersten Ende an einem lang gestreckten Gegenhaltergehäuse fest gehalterten, eine Schlaufe bildenden und gleichzeitig mit dem zweiten Ende in dem Gegenhaltergehäuse verschiebbar geführten, auf der Riemenscheibe festziehbaren Halteriemen, durch welchen die Riemenscheibe beim Anziehen oder Lösen von Befestigungsschrauben gegen Verdrehung gegengehalten wird, offenbart. In dem Gegenhaltergehäuse ist eine lösbare Klemmvorrichtung zum Festklemmen des ersten Endes des Halteriemens vorgesehen.

Als ein Hauptnachteil der bekannten Werkzeuge ist anzusehen, dass zum Gegenhalten der Kurbelwellenriemenscheibe bzw. zum Gegenhalten drehbarer Teile ein separates Spezialwerkzeug und zum anderen zum Lösen oder Befestigen der Schraube oder Mutter ein weiteres Werkzeug eingesetzt werden muss. Hierzu ist es notwendig, dass jedes separate Werkzeug jeweils mit einer Hand der Montageperson zu bedienen ist. Möglich ist aber auch, dass eines der beiden Werkzeuge von einer zweiten Montageperson bedient wird. Dies ist nicht nur zeitaufwendig sondern auch extrem kostenintensiv.

Nachteilig ist weiterhin, dass das Werkzeug zum Lösen bzw. Befestigen der Schraube oder Mutter derart ausgestaltet ist, dass durch eine auf das Betätigungsende wirkende Kraft ein schädliches Moment z. B. Torsions- bzw. Drehmoment auf die Schraube oder Mutter bzw. auf die zu verbindenden Bauteile ausgeübt wird.

Der Erfindung liegt daher die Aufgabe zugrunde, ein Werkzeug der eingangs genannten Art mit einfachen Mitteln dahin gehend zu verbessern, dass sich das mit dem drehbar gelagerten Bauteil zu verbindende Bauteil bei dem Anziehen bzw. Lösen der Schraube oder Mutter nicht mitdreht, wobei zumindest die schädlichen Momente zumindest weitgehend eliminiert werden.

Erfindungsgemäß wird die Aufgabe mit einem Werkzeug mit den Merkmalen des Anspruchs 1 gelöst

Der Erfindung liegt die Erkenntnis zugrunde, dass wenig schädliche Momente auf eine zu lösende bzw. zu befestigende Schraube oder Mutter bzw. auf zu verbindende Bauteile einwirken, wenn die Kraftresultierende in der Nähe der Drehachse durch das Wirkende führt.

Günstig im Sinne der Erfindung ist daher, wenn die Kraftlinie durch die Drehachse führt, so dass der physikalische Hebelarm gleich null ist und schädliche Momente völlig eliminiert sind.

Zur einhändigen Bedienung des Werkzeuges ist es günstig, wenn der Betätigungshebel über eine Koppelstange mit dem Wirkhebel verbunden ist, wobei die Koppelstange jeweils mittels Drehgelenken zum einen an dem Betätigungshebel und zum anderen an den Wirkhebel angelenkt ist.

Damit bei der Befestigung beispielsweise der Schraube oder Mutter größere Anzugsdrehwinkel ermöglicht werden können, ist zweckmäßig vorgesehen, dass dem Wirkhebel ein Ratschenmechanismus zugeordnet ist. Günstig im Sinne der Erfindung ist, wenn dem Wirkhebel bzw. dem Ratschenmechanismus eine Drehmomentmesseinrichtung oder -auslösung zugeordnet ist.

Damit sich die zu verbindenden Bauteile durch die drehbare Lagerung der Welle bei dem Anziehen bzw. Lösen der Schraube oder Mutter nicht mitdrehen, ist es günstig im Sinne der Erfindung, wenn dem Werkzeug, bzw. dem Betätigungshebel ein Gegenhalter zugeordnet ist. Zweckmäßigerweise weist der Gegenhalter ein Verbindungsende und ein zum Verbindungsende gegenüberliegendes Halteelement auf, wobei das Halteelement Fixierungselemente aufweist. Die Fixierungselemente sind beispielsweise als Bolzen ausgestaltet und an entsprechende Ausnehmungen bzw. Bohrungen beispielsweise in der Kurbelwellenriemenscheibe angepasst.

Um zu erreichen, dass der Gegenhalter eine entgegengesetzte Bewegung zur Bewegung des Betätigungshebels ausführt, ist zweckmäßigerweise vorgesehen, dass das Verbindungsende des Gegenhalters über ein Drehgelenk mit dem Betätigungshebel verbunden ist. Selbstverständlich ist der Gegenhalter hierbei an einem zum Betätigungsende gegenüberliegenden Zugende des Betätigungshebels über das Drehgelenk angelenkt.

Damit wird ein Werkzeug zur Verfügung gestellt, bei dem mit einfachen Mitteln ein auf die Schraube oder Mutter bzw. auf die zu verbindenden Bauteile schädliches Moment eliminiert wird. Zum anderen wird durch die vorteilhafte Zuordnung des Gegenhalters erreicht, dass das erfindungsgemäße Werkzeug in Einhandbedienung betätigbar ist und zwei Funktionen ausführt. Zum einen bewirkt das Werkzeug ein Lösen oder Befestigen der zu verbindenden Bauteile. Zum anderen wird mittels des Gegenhalters ein Mit- bzw. Verdrehen der zu verbindenden Bauteile verhindert.

Weitere vorteilhafte Ausgestaltungen der Erfindung sind in den Unteransprüchen und der folgenden Figurenbeschreibung offenbart. Es zeigt die einzige
- Figur 1: ein Werkzeug in einer Seitenansicht.

Figur 1 zeigt ein Werkzeug 1 mit einem Betätigungsende 2 und einem Wirkende 3 mit einer Drehachse X. Die Drehachse X ist senkrecht zur Zeichnungsebene angeordnet. Das Betätigungsende 2 ist einem Betätigungshebel 4 zugeordnet, wobei das Wirkende 3 einem Wirkhebel 6 zugeordnet ist. Der Betätigungshebel 4 ist in einer Gebrauchsposition 7 derart mit dem Wirkhebel 6 verbunden, dass eine durch eine auf das Betätigungsende 2 wirkende Kraft F resultierende Kraftlinie 8 durch das Wirkende 3 bzw. durch die Drehachse X führt.

Der Betätigungshebel 4 ist über eine Koppelstange 9 mit dem Wirkhebel 6 verbunden. Die Koppelstange 9 ist jeweils mittels Drehgelenken 11 zum einen an dem Betätigungshebel 4 und zum anderen an dem Wirkhebel 6 angelenkt.

Die Koppelstange 9 ist in dem dargestellten Ausführungsbeispiel jeweils beabstandet zu einem dem Betätigungsende 2 gegenüberliegenden Zugende 12 bzw. zu einem dem Wirkende 3 gegenüberliegenden Verbindungsende 13 angelenkt, so dass der Betätigungshebel 4 quasi wippenartig ausgestaltet ist.

Dem Wirkhebel 6 ist ein nicht dargestellter Ratschenmechanismus zugeordnet, wobei dem Wirkhebel 6 bzw. dem Ratschenmechanismus aber auch zusätzlich eine Drehmomentmesseinrichtung oder -auslösung zugeordnet sein kann.

Dem Betätigungshebel 4 ist ein Gegenhalter 14 zugeordnet. Der Gegenhalter 14 weist eine Wirkstange 15 mit einem Verbindungsende 16 und ein zum Verbindungsende 16 gegenüberliegendes Halteelement 17 auf. Der Gegenhalter 14 ist mit seiner Wirkstange 15 und dem Haltelement 17 einstückig ausgestaltet.

Das Halteelement 17 ist in der dargestellten Ausgestaltung halbkreisförmig ausgestaltet und weist Fixierungselemente 18 auf. Die Fixierungselemente 18 sind beispielsweise als Bolzen ausgeführt, die in entsprechende Ausnehmungen bzw.

Bohrungen eines zu befestigenden Bauteils 19 eingreifen. In dem dargestellten Ausführungsbeispiel ist das zu befestigende Bauteil 19 beispielsweise eine Kurbelwellenriemenscheibe, die mittels einer Schraube oder Mutter 21 mit einer Kurbelwelle zu verbinden ist. Selbstverständlich kann das zu befestigende Bauteil 19 aber auch jedes andere mit einer Welle zu verbindendes Bauteil sein.

Das Verbindungsende 16 des Gegenhalters 14 ist mit dem Zugende 12 des Betätigungshebels 4 über ein Drehgelenk 22 verbunden.

In dem dargestellten Ausführungsbeispiel wird das Werkzeug 1 zum Befestigen der Kurbelwellenriemenscheibe 19 mit der Kurbelwelle verwendet. In der Gebrauchsposition 7 ist das Wirkende 3 über die anzuziehende Schraube 21 bzw. Mutter gesteckt. Das Wirkende 3 kann beispielsweise als Nuss-, Ring- oder Maulende ausgestaltet sein.

Durch die Verbindung des Wirkhebels 6 mit dem Betätigungshebel 4 über die Koppelstange 9 sowie der angepassten Ausgestaltung des Betätigungshebels 4, bezogen auf den Wirkhebel 6, wird erreicht, dass die durch die auf das Betätigungsende 2 einwirkende Kraft F resultierende Kraftlinie 8 durch die Drehachse X führt. Damit sind schädliche Momente z.B. Drehmoment- bzw. Torsionsmomenteinflüsse auf die zu verbindenden Bauteile bzw. auf die Schraube 21 oder Mutter eliminiert.

Weiter bewirkt die auf den Betätigungshebel 4 einwirkende Kraft F eine Bewegung des Verbindungsendes 13 des Wirkhebels 6 in Pfeilrichtung 23, wobei der Pfeil 23 in Richtung zu einem unteren Blattrand und somit gleich orientiert zur einwirkenden Kraft F ist. Natürlich bewegt sich das Verbindungsende 13 radial zur Drehachse X auf einer Kreisbahn. Auch das Betätigungsende 2 wird gleichsinnig in Pfeilrichtung 23 bewegt bzw. in dem dargestellten Befestigungsbeispiel gedrückt. Durch die wippenartige Ausgestaltung des Betätigungshebels 4 wird dessen Zugende 12 entgegengesetzt zur Pfeilrichtung 23 (Pfeil 24) gezogen. Dies wird erreicht, weil der Wirkhebel 6 mit seinem Wirkende 3 auf die Schraube 21 bzw. Mutter aufgesetzt ist und ein Widerlager bildet, so dass der Betätigungshebel 4 an dem Drehgelenk 11 seinen Drehpunkt aufweist. Somit wird eine entgegengesetzt orientierte Bewegung des Zugendes 12 bezogen auf das Betätigungsende 2 erzielt. Damit wird aber auch der Gegenhalter 14 in Pfeilrichtung 24 gezogen, womit vermieden wird, dass sich das zu befestigende Bauteil 19 bzw. die Kurbelwellenriemenscheibe in Bewegungsrichtung 23 mitdreht. Zum Lösen würde die Kraft F selbstverständlich entgegengesetzt zur dargestellten Orientierung wirken, womit die Bewegungsrichtungen (Pfeil 23 und 24) entsprechend orientiert sind.

Somit wird ein Werkzeug 1 zur Verfügung gestellt, das zum einen einhändig bedienbar ist, wobei gleichzeitig schädliche Momente auf die zu verbindenden Bauteile bzw. auf die Schraube 21 oder Mutter eliminiert sind.

Selbstverständlich ist das erfindungsgemäße Werkzeug nicht nur für den beschriebenen Verwendungsfall zur Verbindung einer Kurbelwellenriemenscheibe mit einer Kurbelwelle zu verwenden, sondern kann bei allen möglichen Anwendungsfällen eingesetzt werden, bei denen ein Bauteil mit einem sich drehenden Bauteil verbunden werden muss.

## Patentansprüche

1. Werkzeug für ein mit einer drehbar gelagerten Welle mittels einer Schraube oder Mutter zu verbindendes oder von dieser zu lösendes Bauteil (19), wobei das Werkzeug (1)
einen Betätigungshebel (4) mit einem Betätigungsende (2) und einem diesem gegenüberliegenden Zugende (12),
einen Wirkhebel (6) mit einem Wirkende (3) und einem dem Wirkende (3) gegenüberliegenden Verbindungsende (13); sowie
eine Koppelstange (9) aufweist, und des Weiteren
einen Gegenhalter (14), welcher eine Wirkstange (15) mit einem Verbindungsende (16) und ein zum Verbindungsende (16) gegenüberliegendes Halteelement (17) mit Fixierungselementen (18) aufweist, und wobei
das Zugende (12) des Betätigungshebels (4) über ein Drehgelenk (22) mit dem Verbindungsende (16) des Gegenhalters (14) verbunden ist und
die Koppelstange (9) jeweils mit Drehgelenken (11) zum einen an dem Betätigungshebel (4) und zum anderen an dem Wirkhebel (6) angelenkt ist,
wobei die Drehgelenke (11) jeweils beabstandet zum Zugende (12) des Betätigungshebels (4) und des Verbindungsendes (13) des Wirkhebels (6) angeordnet sind, und
wobei in einer Gebrauchsposition des Werkzeugs (1), bei welcher das Wirkende (3) des Wirkhebels (6) auf die Schraube oder Mutter, welche um eine Drehachse (X) drehbar ist, aufgesetzt ist und die Fixierungselemente (18) des Halteelementes (17) in Ausnehmungen des Bauteils (19) eingreifen, eine resultierende Kraftlinie (8) einer auf das Betätigungsende (2) wirkenden Kraft (F) durch die Drehachse (X) führt.

2. Werkzeug nach Anspruch 1,
**dadurch gekennzeichnet, dass**
dem Wirkhebel (6) ein Ratschenmechanismus zugeordnet ist .

3. Werkzeug nach Anspruch 1 oder 2,
**dadurch gekennzeichnet, dass**
dem Wirkhebel (6) eine Drehmomentmesseinrichtung oder -auslösung zugeordnet ist.

## Claims

1. Tool for a component (19) to be connected to a rotatably mounted shaft by means of a screw or nut or to be released from said shaft, wherein the tool (1) has
an actuating lever (4) having an actuating end (2) and a tension end (12) opposite the latter,
an active lever (6) having an active end (3) and a connecting end (13) opposite the active end (3), and
a coupling rod (9), and furthermore
a counter-holder (14) which has an active rod (15) having a connecting end (16) and a retaining element (17) opposite the connecting end (16) and having fixing elements (18), and wherein
the tension end (12) of the actuating lever (4) is connected to the connecting end (16) of the counter-holder (14) via a revolute joint (22), and
the coupling rod (9) is linked on the one hand to the actuating lever (4) and on the other hand to the active lever (6) by respective revolute joints (11),
wherein the revolute joints (11) are respectively arranged at a distance from the tension end (12) of the actuating lever (4) and from the connecting end (13) of the active lever (6), and
wherein, in a position of use of the tool (1) in which the active end (3) of the active lever (6) is put onto the screw or nut, which is rotatable about a rotation axis (X), and the fixing elements (18) of the retaining element (17) engage in recesses of the component (19), a resulting force line (8) of a force (F) acting on the actuating end (2) passes through the rotation axis (X).

2. Tool according to Claim 1, **characterized in that** a ratchet mechanism is assigned to the active lever (6).

3. Tool according to Claim 1 or 2, **characterized in that** a torque-measuring device or torque release is assigned to the active lever (6).

## Revendications

1. Outil pour un composant (19) devant être connecté à un arbre monté à rotation ou détaché de celui-ci, au moyen d'une vis ou d'un écrou, l'outil (1) présentant :
un levier de commande (4) avec une extrémité de commande (2) et une extrémité de traction (12) opposée à celle-ci,
un levier d'actionnement (6) avec une extrémité d'actionnement (3) et une extrémité de connexion (13) opposée à l'extrémité d'actionnement (3) ; ainsi
qu'une tige d'accouplement (9),
et en outre une contre-butée (14), qui présente une tige d'actionnement (15) avec une extrémité de connexion (16) et un élément de retenue (17) opposé à l'extrémité de connexion (16), avec des éléments de fixation,
l'extrémité de traction (12) du levier de commande (4) étant connectée par le biais d'une articulation à pivot (22) à l'extrémité de connexion (16) de la contre-butée (14) et
la tige d'accouplement (9) étant articulée à chaque fois avec des articulations à pivot (11) d'une part au levier de commande (4) et d'autre part au levier d'actionnement (6),
les articulations à pivot (11) étant à chaque fois disposées à distance de l'extrémité de traction (12) du levier de commande (4) et de l'extrémité de connexion (13) du levier d'actionnement (6), et
dans une position d'utilisation de l'outil (1), dans laquelle l'extrémité d'actionnement (3) du levier d'actionnement (6) est placée sur la vis ou l'écrou qui peut tourner autour d'un axe de rotation (X) et les éléments de fixation (18) de l'élément de retenue (17) viennent en prise dans des évidements du composant (19), une ligne de force résultante (8) d'une force (F) agissant sur l'extrémité de commande (2) passant par l'axe de rotation (X).

2. Outil selon la revendication 1,
**caractérisé en ce que**
le levier d'actionnement (6) est associé à un mécanisme à cliquet.

3. Outil selon la revendication 1 ou 2,
**caractérisé en ce que**
le levier d'actionnement (6) est associé à un dispositif de mesure de couple ou à un déclenchement de couple.
